# FASCICULE DE BREVET EUROPEEN

(11) **EP 1 718 825 B1**
(45) Date de publication et mention de la délivrance du brevet: **03.12.2008**
(21) Numéro de dépôt: 05717396.5
(22) Date de dépôt: 18.01.2005
(51) Int. Cl.: E05B 47/02, E05B 65/10, E05B 65/06

(54) **SERRURE ÉLECTROMAGNÉTIQUE A PÊNE ESCAMOTABLE POUR PORTE BATTANTE**
MIT EINEM VERSCHIEBBAREN RIEGEL VERSEHENES ELEKTROMAGNETISCHES SCHLOSS FÜR EINE SCHWENKTÜR
ELECTROMAGNETIC LOCK PROVIDED WITH A SLIDING BOLT FOR A SWINGING-TYPE DOOR

(30) Priorité: 28.01.2004 FR 0400773
(43) Date de publication de la demande: 08.11.2006
(73) Titulaire: DIGIT Société eurl, 93500 Pantin (FR)
(72) Inventeur: DEFERT, Jean-Michel, F-95110 Sannois (FR)
(74) Mandataire: Vander-Heym, Serge Henri Marcel
(86) Numéro de dépôt international: PCT/FR2005/000054
(87) Numéro de publication internationale: WO 2005/083211

(56) Documents cités:
- FR-A- 2 720 779
- GB-A- 177 176
- GB-A- 225 254

## Description

La présente invention est relative à une serrure électromagnétique à pêne escamotable pour porte battante, c'est-à-dire une serrure comportant un pêne présentant une double pente, la porte pouvant être ouverte en tirant ou en poussant.

Le document GB 177 176 décrit une serrure électromagnétique à pêne escamotable.

Sur les serrures connues, lorsqu'on exerce une action contre la porte, le pêne coulisse dans le plan de l'ouverture en comprimant un ressort de rappel.

Pour s'opposer à l'ouverture de la porte, ces serrures sont munies d'un dispositif de verrouillage empêchant le recul du pêne, dispositif constitué par un organe mécanique mobile faisant obstacle au recul du pêne en position de verrouillage.

Généralement, l'organe mécanique mobile de verrouillage est commandé par un électroaimant qui, lorsqu'il est excité, maintient l'organe précité en position de verrouillage. Si l'électroaimant n'est plus excité, l'organe précité s'escamote rappelé par un ressort.

Une telle serrure ne peut pas être utilisée dans le cas d'une porte qui, tout en étant maintenue fermée, doit pouvoir être ouverte si un événement fortuit se produit tel que le déclenchement d'une alarme d'incendie.

Lorsqu'un tel événement se produit, il entraîne l'ouverture des circuits électriques soit d'une façon automatique soit suite à l'action du personnel de sécurité.

Généralement, le déclenchement de l'alarme provoque un mouvement de panique à savoir qu'un grand nombre de personnes va exercer une action sur la porte (une issue de sortie de secours, par exemple) et il en résulte que chaque porte va brusquement être soumise à une force très importante et les parties mobiles (pêne et organe mobile de verrouillage) vont se bloquer les une contre les autres. L'expérience a montré que la coupure de l'alimentation électrique est sans effet car la force du ressort de rappel est bien trop insuffisante pour vaincre celle maintenant les pièces mobiles appliquées les unes contre les autres.

La solution consisterait à interrompre l'alimentation électrique dès l'instant où un événement intempestif se produit, mais là encore, l'expérience a montré que cette synchronisation était très difficile à obtenir.

La serrure de l'invention, qui remédie à ces inconvénients, est remarquable en ce que le pêne usuel est porté par l'armature mobile d'un électroaimant, ladite armature maintenant le pêne en position de verrouillage sous l'action de deux forces agissant dans le même sens et résultant, pour l'une, de l'action de ressorts et, pour l'autre, de l'action du noyau de l'électroaimant lorsqu'il est excité.

Lorsque l'électroaimant est excité, le verrouillage est efficace et le pêne ne peut pas se déplacer.

Lorsque l'électroaimant n'est pas excité, le pêne est en position de sortie, en prise avec la gâche, sous l'action des ressorts et la porte est donc maintenue fermée dans le plan de l'ouverture. Toutefois, une pression sur la porte permet de faire reculer le pêne.

L'invention sera mieux comprise par la description qui va suivre faite en se référant au dessin annexé à titre d'exemple indicatif, seulement, sur lequel :
- la figure 1 est une vue en élévation d'une serrure conforme à l'invention ;
- la figure 2 est une vue en coupe effectuée selon la ligne II-II de la figure 1 ;
- la figure 3 est une vue, analogue à celle 1, montrant la position des éléments mobiles lors de l'ouverture de la porte.

En se reportant au dessin, on voit que de la façon connue la serrure se compose d'un corps 1, fixé sur le champ de la porte par exemple, et d'une plaque 2, fixée sur la partie fixe et formant la gâche de retenue du pêne 3.

Selon l'invention, le pêne 3 est porté par une plaque 4 pouvant se déplacer parallèlement au champ comportant la plaque 2.

La plaque 4 est soumise à l'action de ressorts 5 tendant à déplacer ladite plaque pour faire saillir le pêne.

La plaque 4 forme l'armature mobile d'un électroaimant dont le noyau 6 lorsqu'il est excité déplace ladite plaque en vue de faire saillir le pêne en s'opposant ensuite à son recul. C'est la position montrée sur les figures 1 et 2 sur lesquelles on constate que les ressorts 5 appliquent la plaque 4 contre le noyau 6.

Comme cela ressort du dessin, la plaque 4 est guidée sur des colonnes 7 dont les axes sont parallèles au sens de déplacement du pêne. Les ressorts 5 sont avantageusement guidés sur les colonnes 7.

En fonctionnement normal, l'électroaimant est excité et le pêne ne peut donc pas reculer : la serrure est verrouillée.

Si on interrompt l'alimentation de l'électroaimant, le pêne reste en prise avec la gâche sous l'action des ressorts 5, la porte se maintient fermée, mais elle n'est pas verrouillée et une simple poussée sur cette dernière permettra de l'ouvrir.

Si un événement fortuit déclenche un mouvement de panique, des personnes vont se ruer vers les portes en exerçant une pression importante sur ces dernières, mais cette pression favorisera l'ouverture de la porte lors de la coupure du courant électrique alimentant l'installation.

Il ressort des explications ci-dessus, que la serrure de l'invention, contrairement à celles connues, assure une grande sécurité lors d'une réaction de panique.

## Revendications

1. Serrure électromagnétique à pêne (3) escamotable pour porte battante, le pêne (3) présentant une double pente, **caractérisée en ce que** le pêne (3) est porté par une plaque (4), mobile, formant l'armature d'un électroaimant logé dans le corps (1) de la serrure, ladite plaque pouvant être déplacée, pour faire saillir le pêne, sous l'action de deux forces agissant dans le même sens et résultant, pour l'une, de l'action de ressorts (5) et, pour l'autre, de l'action du noyau (6) de l'électroaimant lorsqu'il est excité.

2. Serrure selon la revendication 1, **caractérisée en ce que** le déplacement de la plaque (4), formant armature, s'effectue selon une direction qui est celle, usuelle, de déplacement du pêne (3).

3. Serrure selon la revendication 2, **caractérisée en ce que** la plaque (4) est toujours soumise à l'action de ressorts (5) qui tendent à la déplacer pour faire saillir le pêne (3).

4. Serrure selon la revendication 3, **caractérisée en ce que** la plaque (4) est guidée sur des colonnes (7) dont les axes sont parallèles au sens de déplacement du pêne (3).

## Claims

1. An electromagnetic lock provided with a sliding bolt (3) for a swinging-type door, with the bolt having a double taper, **characterised in that** the bolt (3) is supported by a movable plate (4) which forms the armature of an electric magnet arranged in the lock body (1), said plate being displaceable, to make the bolt protrude, by the action of two forces acting in the same direction and resulting, for the one force, from the action of springs (5), and for the other force, from the action of the core (6) of the electromagnet when it is excited.

2. A lock according to claim 1, **characterised in that** the displacement of the plate (4) forming said armature is carried out in a direction which is the usual displacement direction of the bolt.

3. A lock according to claim 2, **characterised in that** the plate (4) is always exposed to the action of springs (5) which tend to displace it to make the bolt (3) protrude.

4. A lock according to claim 3, **characterised in that** the plate (4) is guided on columns (7) the axes of which are parallel to the direction of the bolt (3) displacement.

## Patentansprüche

1. Elektromagnetisches Schloss mit einziehbarem Riegel (3) für Schwingtür, wobei der Riegel (3) eine doppelte Neigung aufweist, **dadurch gekennzeichnet, dass** der Riegel (3) von einer mobilen Platte (4) getragen wird, die die Armatur eines im Körper (1) des Schlosses gelagerten Elektromagneten bildet, wobei die genannte Platte verschoben werden kann, um den Riegel durch die Aktion zweier in die gleiche Richtung wirkenden Kräfte herauszuschieben, wobei eine davon aus der Aktion von Federn (5) resultiert und die andere aus der Aktion des Kerns (6) des Elektromagneten, wenn er erregt wird.

2. Schloss gemäß Anspruch 1, **dadurch gekennzeichnet, dass** das Verschieben der die Armatur bildenden Platte (4) nach einer Richtung erfolgt, die üblicherweise der Verschiebungsrichtung des Riegels (3) entspricht.

3. Schloss gemäß Anspruch 2, **dadurch gekennzeichnet, dass** die Platte (4) stets der Aktion von Federn (5) ausgesetzt ist, die versuchen, sie zu verschieben, um den Riegel (3) herauszuschieben.

4. Schloss gemäß Anspruch 3, **dadurch gekennzeichnet, dass** die Platte (4) auf Säulen (7) geführt wird, deren Achsen parallel zur Verschiebungsrichtung des Riegels (3) verlaufen.
